# EUROPÄISCHE PATENTANMELDUNG

(11) **EP 0 367 055 A2**
(43) Veröffentlichungstag der Anmeldung: **09.05.1990**
(21) Anmeldenummer: 89119555.4
(22) Anmeldetag: 21.10.1989
(51) Int. Cl.: F02F 1/40, F01P 3/02

(54) **Wassergekühlter Reihenzylinderkopf einer Brennkraftmaschine**

(30) Priorität: 29.10.1988 DE 3836941
(71) Anmelder: Bayerische Motoren Werke Aktiengesellschaft, 80788 München (DE)
(72) Erfinder: Pater, Piet, D-8000 München 60 (DE); Gebetsroither, Harald, A-5020 Salzburg (AT)

(57) **Zusammenfassung**

Ein Zylinderkopf weist ein Hauptwassergebiet (8) sowie einen über eine Wand von diesem getrennten Längskanal (12) auf. Wanddurchbrüche (14a, 14b), welche dem Gießkern des Zylinderkopfes die nötige Steifigkeit verleihen, werden mittels eines Stopfens (16) verschlossen, welcher den Längskanal (12) durchdringt, hohlzylindrisch ausgeführt ist und mit Wasserübertrittsöffnungen versehen ist. Somit fungiert der Verschlußstopfen zugleich als Entnahmestutzen für eine Teilmenge des im Längskanal strömenden Kühlwassers und kann beispielsweise den Heizungsvorlauf versorgen.

## Beschreibung

Die Erfindung betrifft einen Reihenzylinderkopf nach dem Oberbegriff des Anspruchs 1, welcher in einem Gießkerne verwendenden Gußverfahren hergestellt wird.

Um in einem wassergekühlten Reihenzylinderkopf gerichtete Wasser-Strömungsverhältnisse zu erzielen, werden zumindest teilweise abgeschottete Längskanäle vorgesehen. Die Abschottung erfolgt mittels eingegossener Trennwände, welche jedoch Durchbrüche für Verbindungsstege zwischen dem Gießkernbereich für das Hauptwassergebiet sowie dem daran angebundenen Gießkernbereich für den Längskanal aufweisen müssen. Andererseits ist es erwünscht, den Querschnitt jener Durchbrüche gering zu halten, um zum einen die gewünschten Strömungsverhältnisse im Hauptwassergebiet des Zylinderkopfes sicherzustellen und zum anderen in Fällen, in welchen der Wasser-Längskanal unterhalb der Gaswechsel-Ansaugkanäle verläuft, den direkten Umgebungsbereich dieser Gaswechselkanäle möglichst geringfügig zu umströmen.

Aufgabe der Erfindung ist es daher, Maßnahmen aufzuzeigen, mit Hilfe derer bei in Größe und Anzahl dem Gießkern eine ausreichende Festigkeit verleihenden Verbindungsstegen bzw. Wanddurchbrüchen störende Was ser-Querströmungen vom Längskanal zum Hauptwassergebiet auf einfache und funktionale Weise vermieden werden. Diese Aufgabe wird durch die kennzeichnenden Merkmale des ersten Ansprüches gelöst, vorteilhafte Aus- und Weiterbildungen beschreiben die Unteransprüche.

Erfindungsgemäß wird nach dem Abgießen des Zylinderkopfes zumindest ein Durchbruch mittels eines Stopfens verschlossen, so daß über diesen Durchbruch keine störende Wasser-Querströmung mehr möglich ist. Zwar ist das Einbringen derartiger Stopfen prinzipiell bekannt, jedoch erlauben die weiteren kennzeichnenden, den Stopfen betreffenden Merkmale des Hauptanspruchs eine vorteilhafte Funktionsvereinigung mit einem im Stand der Technik stets separat vorhandenen Wasser-Entnahmestutzen, beispielsweise für den Heizungsvorlauf eines von der Brennkraftmaschine angetriebenen Kraftfahrzeuges. In Summe dient der beschriebene Stopfen somit sowohl zum Verschließen des Durchbruches als auch der Entnahme einer Wasserteilmenge aus dem Längskanal.

Eine besonders vorteilhafte Gestaltung des Stopfens ergibt sich mit den Merkmalen des zweiten Patentanspruchs. Die hohlzylindrische Form ist einfach zu fertigen und bietet eine einfache Verbindungsmöglichkeit für einen beispielsweise aufzusteckenden Heizungsvorlaufschlauch. Über die Wasser-Übertrittsöffnung in der Mantelfläche des Stopfens gelangt das zu entnehmende Kühlwasser somit in den Innenraum des hohlzylindrischen Stopfens und von hieraus - da die Grundfläche im Bereich des Wand-Durchbruchs geschlossen ist - direkt in den beispielsweise aufgesteckten Heizungsschlauch. An verschiedenen Wand-Durchbrüchen können dabei verschiedene Stopfen vorgesehen sein, welche zusätzlich unterschiedliche Entnahmequerschnitte zur Abfuhr der entnommenen Wasser-Teilmenge aufweisen können. Der Ent nahmequerschnitt kann dabei zum einen durch den Querschnitt der Wasser-Übertrittsöffnung definiert sein, aber daneben auch durch den lichten Querschnitt des hohlzylindrischen Stopfens begrenzt werden. Derartige verschiedenartige Stopfen bieten sich beispielsweise an, wenn verschiedenartige Heizungswärmetauscher mit erwärmten Wasser versorgt werden sollen.

Im folgenden wird die Erfindung anhand eines bevorzugten Ausführungsbeispiels näher beschrieben. In einer Schnittdarstellung sind zwei Zylinder eines erfindungsgemäßen Reihenzylinderkopfes gezeigt.

Den beiden Zylindern 1, 2 sind Einlaßkanäle 3 sowie Auslaßkanäle 4 zugeordnet. Einlaßseitig sowie auslaßseitig ist der Zylinderkopf von Außenwänden 5, 6 begrenzt. Der gezeigte Freiraum ist im wesentlichen von Kühlwasser beaufschlagt, wobei der Bereich zwischen den Auslaßkanälen 4 sowie den Einlaßkanälen 3 als Hauptwassergebiet 8 bezeichnet wird, während zwischen der das Hauptwassergebiet 8 einlaßseitig begrenzenden Wand 10 sowie der einlaßseitigen Außenwand 5 ein Wasser-Längskanal 12 vorgesehen ist. In der Wand 10 sind Durchbrüche 14a bis 14d vorgesehen, welche, da der Zylinderkopf in einem einen Gießkern verwendenden Gußverfahren hergestellt wird, zugleich Verbindungsstege zwischen dem Gießkern-Bereich des Hauptwassergebietes 8 sowie dem daran angebundenen Gießkern-Bereich des Längskanales 12 bilden.

Um eine ausreichende Festigkeit des Gießkernes zu gewährleisten, ist es erwünscht, diese Verbindungsstege und somit die Durchbrüche 14 möglichst großvolumig zu gestalten. Andererseits soll der Wasserströmung im Zylinderkopf die gewünschte Strömungsrichtung aufgeprägt werden. Hierzu sind allzu starke Querströmungen zwischen dem Hauptwassergebiet 8 sowie dem Längskanal 12 unerwünscht. Auch ist es nicht erforderlich, die Einlaßkanäle 3 in großartigem Maße mit Kühlwasser zu beaufschlagen; vielmehr soll der Hauptanteil des Kühlwasserstromes die Auslaßkanäle 4 umströmen.

Somit ist ein mit 16 bezeichneter Stopfen vorgesehen, welcher mit seiner geschlossenen Grundfläche 18 den Durchbruch 14b verschließt. Dieser Stopfen - nach dem Gießvorgang über eine Bohrung 20 in der Außenwand 5 des Zylinderkopfes eingebracht verhindert somit eine Wasserquerströmung vom Längskanal 12 zum Hauptwassergebiet 8 über den eine ausreichende Gießkern-Festigkeit gewährleistenden Durchbruch 14b.

Im Sinne einer vereinfachten Fertigung sowie einer optimalen Abdichtung im Bereich des Durchbruches 14b ist letzterer kreisförmig gestaltet, so daß der Stopfen 16 von ebenfalls einfach zu fertigender zylindrischer Form ist. Weiters ist der Stopfen hohlzylindrisch ausgeführt und in seiner Mantelfläche 19 mit zwei Wasser-Übertrittsöffnungen 21 versehen, so daß über den Innenraum des Stopfens 16 Wasser aus dem Längskanal 12 zum offenen Ende 23 des Stopfens 16 gelangen kann. Wie bereits oben erläutert, ist die dem offenen Ende 23 gegenüberliegende Grundfläche 18 des Stopfens 16 geschlossen ausgeführt, so daß hierüber kein Wasser vom Längskanal 12 zum Hauptwassergebiet 8 strömen kann. In seiner Außenkontur ist der Stopfen 16 im Bereich des offenen Endes 23 stutzenförmig ausgebildet, so daß über einen nicht gezeigten, auf den stutzenförmigen Bereich aufgesteckten Wasserschlauch das über die Übertrittsöffnungen 21 in den Innenraum des Stopfens 16 gelangende Wasser beispielsweise einem Heizungs-Wärmetauscher zugeführt werden kann.

Selbstverständlich ist der Außenquerschnitt des Stopfens 16 im Bereich des Längskanales 12 geringer bemessen als der gesamte Strömungsquerschnitt dieses Längskanales, so daß die im Längskanal anzutreffende Wasserströmung durch den Stopfen 16 nur in geringfügigem Maße gestört wird. Anstelle des einzigen gezeigten Stopfens 16 können selbstverständlich auch mehrere dieser Stopfen in verschiedenen Bereichen vorgesehen sein. Diese Maßnahme erhöht die Festigkeit des Gießkernes und bietet sich auch in solchen Fällen an, in welchen verschiedenen Heizungs-Wärmetauschern über unterschiedliche Heizungsvorläufe Wasser zugeführt werden soll. Wesentlich ist dabei stets der allgemeine Erfindungsgedanke, wonach ein zumindest einen Durchbruch verschließender Stopfen vorgesehen ist, welcher zugleich eine Teilmenge von Wasser aus dem Zylinderkopf zu fördern in der Lage ist.

## Patentansprüche

1. Wassergekühlter Reihenzylinderkopf einer Brennkraftmaschine mit einem Wasser-Längskanal, welcher von einem Hauptwassergebiet im wesentlichen von einer mit Durchbrüchen versehenen Wand abgetrennt ist, und wobei die Durchbrüche zugleich Gießkern-Verbindungsstege zwischen dem Hauptwassergebiet sowie dem Längskanal bilden,
dadurch gekennzeichnet, daß zumindest ein Durchbruch (14b) mittels eines Stopfens (16) verschlossen ist, welcher den Längskanal (12) sowie eine Zylinderkopf-Außenwand (5) durchdringt, und somit einen Entnahmestutzen für eine Wasser-Teilmenge aus dem Längskanal bildet.

2. Reihenzylinderkopf nach Anspruch 1,
dadurch gekennzeichnet, daß der hohlzylindrisch ausgebildete Stopfen (16) im Bereich des kreisförmigen Wand-Durchbruchs (14b) eine geschlossene Grundfläche (18) aufweist und im Bereich des Längskanales (12) mit zumindest einer die Mantelfläche (19) durchdringenden Wasser-Übertrittsöffnung (21) versehen ist.

3. Reihenzylinderkopf nach Anspruch 1 oder 2,
dadurch gekennzeichnet, daß verschiedene Stopfen mit unterschiedlichen Entnahmequerschnitten vorgesehen sind.
